# EUROPÄISCHE PATENTSCHRIFT

(11) **EP 3 928 337 B1**
(45) Veröffentlichungstag und Bekanntmachung des Hinweises auf die Patenterteilung: **24.01.2024**
(21) Anmeldenummer: 20704010.6
(22) Anmeldetag: 07.02.2020
(51) Int. Cl.: H01H 1/20, H01H 1/54

(54) **SCHALTVORRICHTUNG**
SWITCHING DEVICE
DISPOSITIF DE COMMUTATION

(30) Priorität: 22.03.2019 DE 102019203956
(43) Veröffentlichungstag der Anmeldung: 29.12.2021
(73) Patentinhaber: Ellenberger & Poensgen GmbH, 90518 Altdorf (DE)
(72) Erfinder: BOGNER, Wolfgang, 92331 Parsberg (DE); BRANDL, Wilhelm, 90518 Altdorf (DE); HOFMEISTER, Lothar, 92318 Neumarkt (DE)
(74) Vertreter: FDST Patentanwälte
(86) Internationale Anmeldenummer: PCT/EP2020/053063
(87) Internationale Veröffentlichungsnummer: WO 2020/192994

(56) Entgegenhaltungen:
- FR-A1- 2 891 395
- US-A- 707 505

## Beschreibung

Die Erfindung betrifft eine Schaltvorrichtung zum Schalten einer elektrischen Last an einem Versorgungsnetz, mit einem um eine Drehachse rotatorisch verstellbaren Drehzylinder, in welchem eine Kontaktbrücke aufgenommen ist.

Zur Versorgung einer elektrischen Last (eines elektrischen Verbrauchers) mit elektrischer Energie ist diese zweckmäßig an ein elektrisches Versorgungsnetz angeschlossen.

In einem Fehlerfall des Versorgungnetzes oder der Last kann es dabei notwendig sein, die Last vom Versorgungsnetz (elektrisch) zu trennen. Beispielsweise weist das Versorgungsnetz eine Anzahl an Gleichstromnetzen und/oder Wechselstromnetzen auf, wobei jedes der Gleichstromnetze und der Wechselstromnetze einen sogenannten Versorgungszweig bilden. Soll die Last allerdings dauerhaft betrieben werden, muss diese bei einem Ausfall des an diese angeschlossenen Versorgungszweigs des Versorgungsnetzes, also sofern dieser Versorgungszweigs keine elektrische Energie oder lediglich eine zum Betrieb der Last nicht ausreichende elektrische Energie bereitstellt, von diesem (ersten) Versorgungszweig auf einen anderen (zweiten) Versorgungszweig des Versorgungsnetz geschaltet werden. Beispielsweise wird die Last bei Ausfall eines mit der Last verbundenen Wechselstromnetz (AC-Versorgungszweig) für eine Notversorgung auf einen Gleichstromnetz (DC-Versorgungszweig) geschaltet.

Beispielsweise ist die Last mittels eines Netzteils an das Versorgungsnetz angeschlossen. Dieses weist typischerweise einen Puffer, beispielsweise Kondensatoren auf, welche bei einem Ausfall des an die Last angeschlossenen Versorgungszweigs für eine vergleichsweise kurze, auch als Überbrückungszeit bezeichnete, Zeitdauer ausreichend elektrische Energie zum Betrieb der Last zur Verfügung stellen. Die Überbrückungszeit beträgt dabei etwa 10 ms (Millisekunden).

Um die Last zwischen zwei Versorgungszweigen des Versorgungsnetzes zu schalten, können mechanische Schalter verwendet werden. Allerdings ist für das Schalten solcher mechanischen Schalter eine vergleichsweise lange Zeitdauer notwendig, welche typischerweise länger ist als die mittels des Puffers des Netzteils realisierbare Überbrückungszeit. Infolge dessen wird die Last beispielsweise nicht ausreichend mit elektrischer Energie versorgt, so dass diese nicht zuverlässig betrieben oder sogar deren Betrieb vollständig unterbrochen werden kann.

Alternativ werden Halbleiterschalter zum Schalten der Last zwischen zwei Versorgungszweigen herangezogen. Bei diesen erfolgt allerdings keine galvanische Trennung des entsprechenden Versorgungszweiges von der Last. Allerdings ist eine galvanische Trennung für manche Anwendungen, insbesondere aufgrund von sicherheitstechnischen Vorgaben, erforderlich, so dass diese Halbleiterschalter nicht verwendet werden können.

Aus der FR 2 891 395 A1 ist ein Trennmodul für ein elektrisches Gerät mit zwei Paaren beweglicher Kontakte bekannt, die durch einen Drehantriebsmechanismus gekoppelt sind, der so angeordnet ist, dass er die Drehung des einen Paares in Bezug auf das andere Paar umkehrt.

In der US 707,505 A1 ist ein elektrischer Schalter bekannt, anhand dessen eine elektrische Schaltung von einer Phase zu einer anderen Phase eines Versorgungssystems transferiert werden kann.

Der Erfindung liegt die Aufgabe zugrunde, eine geeignete Schaltvorrichtung anzugeben. Insbesondere sollen dabei mittels der Schaltvorrichtung ein Schalten einer Last und/oder ein Schalten der Last zwischen mindestens zwei Versorgungszweigen eines Versorgungsnetzes möglichst schnell erfolgen.

Diese Aufgabe wird erfindungsgemäß gelöst durch die Merkmale des Anspruchs 1. Vorteilhafte Weiterbildungen und Ausgestaltungen sind Gegenstand der Unteransprüche.

Die Schaltvorrichtung weist hierzu einen um eine Drehachse rotatorisch verstellbaren, also drehbaren, Drehzylinder auf. Zum Drehverstellen des Drehzylinders weist die Schaltvorrichtung des Weiteren einen mit diesem gekoppelten Aktor (Aktuator) auf. Vorzugsweise ist der Drehzylinder dabei hohlzylindrisch ausgebildet, so dass dessen Trägheitsmoment möglichst gering ist.

Dabei ist im Drehzylinder eine erste Kontaktbrücke aufgenommen, welche bezüglich des Drehzylinders rotationsfest ist. An den Enden der Kontaktbrücke ist jeweils ein auch als Kontaktstück bezeichneter Kontakt angeordnet. Insbesondere ist der Kontakt am jeweiligen Ende befestigt. Beispielsweise ist der Kontakt hierzu an das jeweilige Ende genietet, geschweißt oder gelötet. Die Kontakte sitzen in einer jeweiligen Aussparung der Mantelfläche des Drehzylinders ein und ragen über die Mantelfläche, insbesondere in einer zur Drehachse senkrechten Radialrichtung, hinaus. Vorzugsweise sind die Aussparungen dabei in einer Gegenüberstellung im Drehzylinder angeordnet. Mit anderen Worten sind die Aussparungen vorzugsweise auf einer gemeinsamen Geraden angeordnet, welche senkrecht zur Drehachse angeordnet ist und durch diese verläuft.

Weiterhin weist die Schaltvorrichtung eine Aufnahme für den Drehzylinder auf. Diese ist dabei als ein separates Teil in einem Gehäuse der Schaltvorrichtung eingebracht oder vorzugsweise in das Gehäuse integriert, insbesondere an dieses angeformt.

In der Aufnahme ist eine Anzahl an Gegenkontakten (Gegenkontaktstücken) derart angeordnet, dass durch ein Drehverstellen des Drehzylinders in eine entsprechende Drehposition (Winkelposition) zwei der Gegenkontakte mittels der ersten Kontaktbrücke elektrisch verbunden oder die Gegenkontakte elektrisch getrennt sind. Die Anzahl an Gegenkontakte umfasst somit zwei Gegenkontakte oder mehr als zwei Gegenkontakte. Also sind in der Aufnahme mindestens zwei Gegenkontakte angeordnet. Zusammenfassend sind zwei der Gegenkontakt bzw., sofern lediglich zwei Gegenkontakte vorhanden sind, die beiden Gegenkontakte in einer entsprechenden Drehposition mittels der ersten Kontaktbrücke elektrisch miteinander verbunden und in einer hierzu unterschiedlichen Drehposition elektrisch (galvanisch) voneinander getrennt.

Zum Schalten einer elektrischen Last an einem Versorgungsnetz, also zum Verbinden der Last mit dem Versorgungsnetz oder zum Trennen der Last vom Versorgungsnetz, ist dabei einer dieser beiden Gegenkontakte mit einem (ersten) Lastanschluss für die Last verbunden. Also ist dieser (lastseitige) Gegenkontakt zum Anschließen der Last und der andere (netzseitige) Gegenkontakt der beiden Gegenkontakte, insbesondere über einen zugeordneten Versorgungsnetzanschluss, zum Anschließen an das Versorgungsnetz vorgesehen.

Zusammenfassend wird zum Trennen der Last vom Versorgungsnetz der Drehzylinder derart gedreht (drehverstellt), dass die entsprechenden Gegenkontakte nicht weiter mittels der ersten Kontaktbrücke elektrisch verbunden, also galvanisch voneinander getrennt sind. Vorteilhaft ist aufgrund der galvanischen Trennung ist ein vergleichsweise sicheres Trennen der Last vom Versorgungsnetz realisiert. Entsprechend wird zum Verbinden der Last mit dem Versorgungsnetz der Drehzylinder derart gedreht (drehverstellt), dass die entsprechenden Gegenkontakte mittels der ersten Kontaktbrücke elektrisch verbunden sind. Vorteilhaft erfolgt das Schalten der elektrischen Last anhand der Drehverstellung des Drehzylinders vergleichsweise schnell.

Gemäß einer vorteilhaften Weiterbildung sind zum Schalten des ersten Lastanschlusses von einem ersten Versorgungszweig auf einen zweiten Versorgungszweig des Versorgungsnetzes für jeden der Versorgungszweige jeweils ein lastseitiger erster Gegenkontakt und ein dem jeweiligen Versorgungszweig zugeordneter erster Gegenkontakt vorgesehen. Die Anzahl an Gegenkontakten umfasst die ersten Gegenkontakte. Dieser Aspekt stellt eine eigenständige Erfindung dar.

Das Schalten des für die Last vorgesehenen ersten Lastanschlusses vom ersten Versorgungszweig auf den zweiten Versorgungszweig ist durch eine Drehverstellung der ersten Kontaktbrücke bewirkt. Dabei wird aufgrund der Drehverstellung der netzseitige erste Gegenkontakt des ersten Versorgungszweigs vom lastseitigen ersten Gegenkontakt elektrisch getrennt und der netzseitige erste Gegenkontakt des zweiten Versorgungszweig mittels der ersten Kontaktbrücke mit dem anderen lastseitigen ersten Gegenkontakt elektrisch verbunden.

Analoges gilt für das Schalten des ersten Lastanschlusses vom zweiten Versorgungszweig auf den ersten Versorgungszweig.

Zusammenfassend ist auf diese Weise der erste Lastanschluss mit dem ersten bzw. mit dem zweiten Versorgungszweig verbindbar, so dass dort ein entsprechendes elektrisches Potential anliegt. Diese Ausgestaltung der Schaltvorrichtung wird insbesondere dann herangezogen, sofern die beiden Versorgungsnetze das gleiche Bezugspotential, insbesondere Masse, aufweisen und dieses an der Last anliegt.

Gemäß einer vorteilhaften Weiterbildung ist zum Schalten eines für die Last vorgesehenen zweiten Lastanschlusses vom ersten Versorgungszweig auf den zweiten Versorgungszweig des Versorgungsnetzes eine zweite Kontaktbrücke vorgesehen. Die Last ist dabei zwischen den ersten Lastanschluss und den zweiten Lastanschluss und somit zwischen die erste Kontaktbrücke und die zweite Kontaktbrücke schaltbar und zweckmäßigerweise auch geschaltet. So ist eine der Kontaktbrücken der Last vorgeschaltet und die andere der Kontaktbrücken der Last nachgeschaltet.

Weiterhin sind für jeden der Versorgungszweige jeweils ein lastseitiger zweiter Gegenkontakt und ein dem jeweiligen Versorgungszweig zugeordneter netzseitiger zweiter Gegenkontakt vorgesehen. Dabei ist die zweite Kontaktbrücke rotationsfest bezüglich des Drehzylinders, mit anderen Worten dreht die zweite Kontaktbrücke um den gleichen Winkel und um die gleiche Drehachse wie der Drehzylinder bei dessen Drehverstellung. Die Anzahl an Gegenkontakten umfasst die zweiten Gegenkontakte.

In analoger Weise zum Schalten des ersten Lastanschlusses vom ersten Versorgungszweig auf den zweiten Versorgungszweig ist das Schalten des zweiten Lastanschlusses vom ersten Versorgungszweig auf den zweiten Versorgungszweig durch eine Drehverstellung der zweiten Kontaktbrücke bewirkt. Also wird aufgrund der Drehverstellung des Drehzylinders - und somit der zweiten Kontaktbrücke - der netzseitige zweite Gegenkontakt des erste Versorgungszweigs vom lastseitigen Gegenkontakt elektrisch getrennt und der netzseitige zweite Gegenkontakt des zweiten Versorgungszweig mittels der zweiten Kontaktbrücke mit dem anderen lastseitigen zweiten Gegenkontakt elektrisch verbunden. Vorteilhaft erfolgt das Schalten des ersten Lastanschlusses für die elektrische Last vom ersten Versorgungszweig auf den zweiten Versorgungszweig oder umgekehrt anhand der Drehverstellung des Drehzylinders ersten vergleichsweise schnell. Beispielsweise beträgt eine hierzu notwendige Schaltzeit weniger als 5 ms (Millisekunden). Insbesondere ist es somit ermöglicht, den ersten Lastanschluss vor Ablauf der eingangs dargelegten Überbrückungszeit zu schalten.

Zusammenfassend ist die Last zum Anschluss zwischen der ersten und der zweiten Kontaktbrücke vorgesehen.

Aufgrund der zueinander rotationsfesten Anordnung der ersten und der zweiten Kontaktbrücke werden sowohl der erste Lastanschluss als auch der zweite Lastanschluss zusammen, also synchron, vom ersten Versorgungszweig auf den zweiten Versorgungszweig oder umgekehrt geschaltet. Weiterhin ist es somit besonders vorteilhafterweise ermöglicht, die Last zwischen einem als Gleichstromnetz ausgebildeten ersten Versorgungszweig und einem als Wechselstromnetz ausgebildeten zweiten Versorgungszweig oder zwischen zwei Wechselstromnetzen oder zwischen zwei Gleichstromnetzen mit unterschiedlichen Bezugspotentialen zu schalten.

Beispielsweise können in analoger Weise weitere Versorgungszweige des Versorgungsnetzes an die Last geschaltet werden. Insbesondere weist die Schaltvorrichtung hierfür eine oder mehrere weitere Kontaktbrücken auf, welche in zumindest einem weiteren Drehzylinder rotationsfest zur ersten Kontaktbrücke aufgenommen sind.

Gemäß einer vorteilhaften Ausgestaltung der Schaltvorrichtung sind sowohl die erste Kontaktbrücke als auch die zweite Kontaktbrücke im Drehzylinder aufgenommen, wobei zwischen der ersten Kontaktbrücke und der zweiten Kontaktbrücke ein Zylinderzwischenboden des Drehzylinders angeordnet ist, und wobei die erste Kontaktbrücke und die zweite Kontaktbrücke, geeigneterweise um 90°, bezüglich der Drehachse zueinander verdreht angeordnet sind. Dabei sind der Zylinderzwischenboden sowie die Mantelfläche des Drehzylinders vorzugsweise aus einem elektrisch isolierend wirkenden Material gebildet. Aufgrund der Aufnahme der beiden Kontaktbrücken in den Drehzylinder sind die beiden Kontaktbrücken vorteilhaft bauraumsparend angeordnet. Dieser Aspekt stellt eine eigenständige Erfindung dar.

Alternativ hierzu weist die Schaltvorrichtung hierzu zwei separate Drehzylinder auf, wobei die beiden Drehzylinder zueinander rotationsfest sind.

Gemäß einer zweckmäßigen Ausgestaltung sind die ersten Gegenkontakte und die zweiten Gegenkontakte in zueinander parallelen und beabstandeten Ebenen angeordnet, welche senkrecht zur Drehachse orientiert sind. Zweckmäßig ist in den beiden Ebenen jeweils die entsprechende Kontaktbrücke angeordnet. Somit ist eine unbeabsichtigte Kontaktierung der ersten Kontaktbrücke mit den zweiten Gegenkontakten bzw. der zweiten Kontaktbrücke mit den ersten Gegenkontakten vermieden.

Bei der Anordnung der ersten Kontaktbrücke, der zweiten Kontaktbrücke und ggf. weiterer Kontaktbrücken in zueinander parallelen und beabstandeten Ebenen ist es auch ermöglicht, dreiphasig, wobei beispielsweise ein Nullleiter mittels einer der Kontaktbrücken geschaltet wird, oder alternativ mehrere Lasten analog zu der oben dargestellten Weise zu Schalten.

Zweckmäßigerweise weisen die Gegenkontakte einen äquidistanten Winkelabstand bezüglich der Drehachse zueinander auf. Bei zwei Versorgungszweigen, denen jeweils vier Gegenkontakten zugeordnet sind, beträgt der Winkelabstand der Gegenkontakte also 45°.

Ist eine Schaltung der Last zwischen mehr als zwei Versorgungszweigen vorgesehen, so beträgt der Abstand der Gegenkontakte 90° dividiert durch die Anzahl der Versorgungszweige.

Der Aktor weist einen rotationsfest mit dem Drehzylinder gekoppelten und um die Drehachse drehbaren Dauermagneten sowie eine Spule auf. Die Spule ist dabei zweckmäßigerweise auf der dem Drehzylinder abgewandten Seite des Dauermagneten angeordnet. Die Spule dient der Erzeugung eines eine Rotation des Drehzylinders bewirkenden Magnetfeldes. Der Dauermagnet ist dabei scheibenförmig ausgebildet und erstreckt sich in einer senkrecht zur Drehachse orientierten Ebene. Weiterhin ist der Dauermagnet zweckmäßigerweise kreisförmig ausgebildet.

Vorzugsweise erstreckt sich die Spulenachse senkrecht zur Drehachse. Zudem umfasst die Spule geeigneterweise einen weichmagnetischen Kern, an dessen beiden Enden jeweils einen Polschuh mit einer zum Dauermagneten parallel orientierten (Magnetpol-)Fläche angeordnet ist.

Weiterhin weist der Dauermagnet zwei, insbesondere halbkreisförmige, Sektoren auf, wobei die magnetische Polarisation der beiden Sektoren in bzw. entgegen einer parallel der Axialrichtung gerichtet ist. Dabei sind die Sektoren bezüglich der Drehachse vorzugsweise derart angeordnet, dass die Drehachse in einer gedachten Trennebene zwischen den Sektoren verläuft.

Zweckmäßig ist der Dauermagnet mittels eines Halteelements rotationsfest mit dem Drehzylinder gekoppelt. Gemäß einer vorteilhaften Weiterbildung weist das Halteelement eine Abdeckung auf, welche auf der der Spule abgewandten Seite des Dauermagneten angeordnet ist und diese Seite des Dauermagneten zumindest teilweise überdeckt. Die Abdeckung oder alternativ das gesamte Halteelement ist dabei aus einem weichmagnetischen Material gebildet. Dieser Aspekt stellt ebenfalls eine eigenständige Erfindung dar. Auf diese Weise ist das magnetische Feld mittels der Abdeckung im Bereich des Dauermagneten geführt und/oder eine Aufnahme des magnetischen Flusses durch die Abdeckung ist verbessert. Dies erleichtert vorteilhaft die Verdrängung des magnetischen Feldes des Dauermagneten bei Bestromung der Spule. Die damit bewirkte Drehbewegung des Dauermagneten und somit des Drehzylinders erfolgt auf diese Weise vergleichsweise effizient und/oder die Drehung erfolgt vergleichsweise schnell, also mit einer vergleichsweise hohen Drehgeschwindigkeit.

Die Führung des magnetischen Feldes im Bereich des Dauermagneten und/oder die Aufnahme des magnetischen Flusses des magnetischen Feldes zur Ermöglichung einer vergleichsweise schnellen Feldverdrängung bei der Bestromung der Spule sind somit weiter verbessert.

Zweckmäßigerweise ist die Abdeckung möglichst flach bezüglich einer Richtung entlang der Drehachse. Mit anderen Worten weist die Abdeckung eine möglichst geringe Ausdehnung in Axialrichtung auf. Insbesondere beträgt die Ausdehnung in Axialrichtung weniger als die Hälfte der Ausdehnung senkrecht zur Drehachse, beispielsweise weniger als der Radius sofern die Abdeckung kreisförmig ausgebildet ist. Somit ist deren Trägheitsmoment vergleichsweise gering. Dabei ist deren Ausdehnung allerdings so groß gewählt, dass eine ausreichende Aufnahme des magnetischen Flusses für die Drehverstellung realisierbar ist

Beispielsweise ist die Abdeckung stufenförmig, kegelförmig, oder halbkugelförmig. Vorzugsweise nimmt dabei die Ausdehnung der Abdeckung zur Drehachse hin zu. Somit ist das Trägheitsmoment des Halteelements vergleichsweise gering und die Führung des magnetischen Feldes verbessert.

In zweckmäßiger Ausgestaltung ist die Drehbewegung des Halteelements in beide Drehrichtungen um die Drehachse begrenzt. Dieser Aspekt stellt eine eigenständige Erfindung dar. Bevorzugt ist dabei bei einer (ersten Endposition) Drehposition des Drehzylinders, welcher einer maximal möglichen Auslenkung bzw. Drehverstellung in einer der beiden Drehrichtungen entspricht, mittels der ersten Kontaktbrücke der lastseitig erste Gegenkontakt mit dem netzseitigen ersten Gegenkontakt für den ersten Versorgungszweig verbunden. Bei einer (zweiten Endposition) Drehposition des Drehzylinders, welcher einer maximal möglichen Auslenkung bzw. Drehverstellung in der anderen der beiden Drehrichtungen entspricht, ist mittels der ersten Kontaktbrücke der andere der lastseitigen ersten Gegenkontakte mit dem anderen der netzseitigen ersten Gegenkontakt für den zweiten Versorgungszweig verbunden.

Analoges gilt für die zweiten Gegenkontakte und die zweite Kontaktbrücke.

Zur Begrenzung der Drehbewegung des Halteelements weist dessen Abdeckung gemäß einer geeigneten Ausgestaltung eine, insbesondere bezüglich der Drehachse kreissegmentförmige, (Abdeckungs-)Aussparung auf, wobei bei einer Drehung des Halteelements die die Abdeckungs-Aussparung in Drehrichtung begrenzenden Wände der Abdeckungs-Aussparung einen Anschlag für ein Anschlagelement bilden. Vorzugsweise ist das Anschlagelement an einem das Halteelement aufnehmenden Gehäuse angeordnet, insbesondere angeformt. Beispielsweise ist das Anschlagelement bolzenartig und erstreck sich parallel zu Drehachse. Alternativ ist das Anschlagelement keilförmig ausgebildet und greift in Radialrichtung in die Abdeckungs-Aussparung ein.

Zweckmäßigerweise sind die Wände derart angeordnet, dass der maximal mögliche Drehwinkel zwischen der ersten Endposition und der zweiten Endposition, also zwischen den maximal möglichen Auslenkungen des Halteelements der beiden Drehrichtungen, den Winkelabständen der netzseitigen ersten Gegenkontakte bzw. der netzseitigen zweiten Gegenkontakte zueinander bezüglich der Drehachse entspricht.

Weiterhin ist die Aussparung bevorzugt derart angeordnet, dass die senkrecht zum Dauermagneten orientierte Trennebene der Sektoren des Dauermagneten zwischen den Wänden verläuft. Somit wird nach einer erfolgten Drehverstellung des Halteelements, entsprechend welcher die Trennebene der Sektoren gegen eine mittels der Achse des Spulenkerns und der Drehachse aufgespannten Ebene zu einer der Wände hin verdreht angeordnet ist, aufgrund einer Wechselwirkung des Dauermagneten mit dem Spulenkern und den daran angeordneten Polschuh, der Dauermagnet selbsttätig gegen diese Wand gedrückt und vorteilhaft stabil gegen eine undefinierte, insbesondere nicht durch eine Bestromung der Spule bewirkte, Drehverstellung gehalten.

Gemäß einer zweckmäßigen Ausgestaltung weist dass die Spule des Aktors eine Induktivität kleiner als 0,5 mH (MilliHenry), insbesondere kleiner als 0,2 mH und/oder einen ohmschen Widerstand kleiner als 0,5 Ohm, insbesondere kleiner 0,1 Ohm auf. Auf diese Weise ist ein vergleichsweise schneller Anstieg eines Spulenstromes und somit ein vergleichsweise schneller Anstieg der Feldstärke des bei der Bestromung der Spule von dieser erzeugten Magnetfeldes ermöglicht. Die Drehbewegung des Dauermagneten und entsprechend des Drehzylinders mit dem darin aufgenommenen Kontaktbrücken erfolgt somit vergleichsweise schnell. Insbesondere ist es auf diese Weise ermöglicht, die jeweiligen Lastanschlüsse zwischen dem ersten Versorgungszweig und dem zweiten Versorgungszweig, also vom ersten auf den zweiten Versorgungszweig oder umgekehrt, vor einem Ablauf der eingangs erwähnten Übergangszeit zu schalten. Insbesondere beträgt eine zum Schalten notwendige Zeit 5 ms oder weniger, so dass besonders vorteilhaft die Last bei einem Ausfall des mit diesem verbundenen Versorgungszweig ohne Beeinträchtigung des Betriebs der Last auf den jeweils anderen Versorgungszweig geschaltet werden kann und zweckmäßigerweise auch wird.

Gemäß einer vorteilhaften Ausgestaltung sind die erste Kontaktbrücke und/oder die zweite Kontaktbrücke als eine Blattfeder ausgebildet, sodass die an deren Enden befestigten Kontakte federelastisch in Radialrichtung verstellbar sind. Auf diese Weise ist ein Anpressdruck der Kontakte an die Gegenkontakte erhöht und eine vergleichsweise zuverlässige elektrische Kontaktierung realisiert. Dabei dient die Mantelfläche des Drehzylinders als ein Anschlag für die Blattfeder, so dass die Verstellung der Kontakte in Radialrichtung begrenzt ist.

Geeigneter Weise sind die Kontaktbrücken Omega-förmig. Mit anderen Worten weisen diese eine Kreisbogenform auf, wobei an den Enden der Kreisbogenform außenseitig und im Wesentlichen konzentrisch bezüglich dieser verlaufende Flügel angeformt sind.

Beispielsweise sind die Kontaktbrücken aus einer Kupferlegierung, insbesondere einer Kupfer-Beryllium-Legierung wie CuBe, CuBe₂ gebildet. Diese Materialien weisen vorteilhaft ein vergleichsweise hohe Federelastizität auf.

Die Gegenkontakte und/oder die Kontakte sind beispielsweise aus Silber (Ag), oder aus einer Silber aufweisenden Legierung, insbesondere AgSnO oder AgCdO gebildet. Diese Materialien weisen eine vergleichsweise hohe elektrische Leitfähigkeit auf.

Gemäß einer vorteilhaften Weiterbildung weisen die erste Kontaktbrücke und/oder die zweite Kontaktbrücke jeweils zwei Schlitze aufweist, welche sich jeweils unter Bildung von entsprechenden Brückenschenkeln von den Enden der entsprechenden Kontaktbrücke ausgehend in einer Ebene senkrecht zur Drehachse erstrecken. Dabei ist an jedem der Brückenschenkel jeweils ein Kontakt angeordnet. Dieser Aspekt stellt eine eigenständige Erfindung dar.

Auf diese Weise sind zwei, insbesondere unabhängig, voneinander federnd gehaltene Kontakte für einen Gegenkontakt vorgesehen. Somit ist ein Kontaktdruckausgleich verbessert.

Geeigneterweise weist die Schaltvorrichtung weiterhin eine Hilfsfeder für die erste Kontaktbrücke oder für die zweite Hilfsbrücke, vorzugsweise jeweils eine Hilfsfeder für die erste Kontaktbrücke und für die zweite Kontaktbrücke, auf. Dabei beaufschlagt die Hilfsfeder die Enden der ersten Kontaktbrücke bzw. der zweiten Kontaktbrücke mit einer Federkraft in Radialrichtung, so dass ein Kontaktdruck des Kontaktes auf den jeweiligen Gegenkontakt weiter vergrößert ist. Dieser Aspekt stellt eine eigenständige Erfindung dar.

Insbesondere ist die Hilfsfeder an der entsprechenden Kontaktbrücke angeordnet oder vorzugsweise an diese gefügt. Hierzu weist die Hilfsfeder beispielsweise Nasen auf, welche in den Schlitzen der zugeordneten Kontaktbrücke aufgenommen sind. Vorzugsweise ist die Hilfsfeder weiterhin an den Enden der jeweiligen Kontaktbrücke stoffschlüssig, beispielsweise durch Löten oder Schweißen, befestigt.

In zweckmäßiger Ausgestaltung weist die Aufnahme, welche den Drehzylinder aufnimmt, radial einwärts, also zur Drehachse hin, gerichtete Rippen auf, in welchen die Gegenkontakte an deren der Drehachse zugewandten Seite angeordnet sind. In vorteilhafter Ausgestaltung sind die Rippen der Aufnahme zur Drehachse hin gewölbt. Auf diese Weise wächst im Zuge der Drehverstellung der Druck des Kontaktes gegen die Rippe bzw. gegen den in dieser angeordneten Gegenkontakt vorteilhalft vergleichsweise gleichmäßig. Zudem wird der Drehzylinder bei dessen Drehung aufgrund des größer werdenden Drucks und einer damit einhergehenden Reibung zumindest geringfügig abgebremst.

Die Schaltvorrichtung weist gemäß einer vorteilhaften Ausgestaltung ein käfigartiges Isolierelement mit axialen, also sich entlang der Drehachse erstreckenden, Streben auf. Zwischen den Streben sind die Rippen der Aufnahme angeordnet. Dieser Aspekt stellt eine eigenständige Erfindung dar.

Vorzugsweise weisen die Streben einen größeren Abstand zur Drehachse auf als die Rippen. Folglich ist bei der Drehbewegung des Drehzylinders ein Schleifen der Kontakte an den Streben vermieden. Vorzugsweise weisen die Streben eine vergleichsweise glatte Oberfläche auf, so dass, falls die Kontakte dennoch an den Streben schleifen, eine Reibung vergleichsweise klein ist.

Zwischen dem Drehzylinder und den Rippen sowie zwischen dem Drehzylinder und den Streben ist dabei ein ringförmiger (Lösch-)Spalt gebildet. In zweckmäßiger Ausgestaltung beträgt dessen Spaltbreite, also dessen Ausdehnung in Radialrichtung zwischen 50 µm und 200 µm.

Bei Entstehung eines Lichtbogens, welcher insbesondere infolge der Trennung der elektrischen Verbindung einer der Kontaktbrücken von einem mit einem Gleichspannungsnetz verbundenen Gegenkontakt erzeugt wird, erstreckt sich der Lichtbogen aufgrund der vergleichsweise kleinen Spaltbreite über eine vergleichsweise große Fläche. Insbesondere ist der Lichtbogen aufgrund dessen gekühlt und erlischt vorteilhaft vergleichsweise schnell.

Weiterhin ist das Isolierelement gemäß einer zweckmäßigen Ausgestaltung aus einem solchen Material ist, welches bei Einwirkung des gegebenenfalls beim Schalten entstehenden Lichtbogens ein Löschgas zum Löschen des Lichtbogens abgibt. Insbesondere ist hierfür Polyoxymethylen (POM) geeignet, welches zudem eine vergleichsweise glatte Oberfläche aufweist.

Beispielsweise ist die Schaltvorrichtung für ein Netzteil vorgesehen. Mit anderen Worten weist ein solches Netzteil vorteilhaft die Schaltvorrichtung in einer der oben dargelegten Varianten auf. Weiterhin ist die Schaltvorrichtung insbesondere für Spannungen bis 420 V bei Gleichspannung bzw. 320 V bei Wechselspannung und Ströme bis 26 A bei Gleichstrom und 25 A bei Wechselstrom dimensioniert. Beispielsweise wird das Netzteil in Datenkommunikationsanwendungen verwendet.

Nachfolgend werden Ausführungsbeispiele der Erfindung anhand einer Zeichnung näher erläutert. Darin zeigen:
- Fig. 1: einen schematischen Schaltungsaufbau, wobei eine Last mittels einer Schaltvorrichtung zwischen zwei Versorgungszweigen eines Versorgungsnetzes schaltbar ist,
- Fig. 2: die Schaltvorrichtung in einer perspektivischen Explosionsdarstellung, wobei die Schaltvorrichtung einen mittels eines Aktors um eine Drehachse drehantreibbaren Drehzylinder und eine Aufnahme für den Drehzylinder aufweist, wobei durch eine Drehung des Drehzylinders in der Aufnahme angeordnete Gegenkontakte mittels einer im Drehzylinder aufgenommenen ersten oder zweiten Kontaktbrücke elektrisch verbindbar sind,
- Fig. 3: in einem Längsschnitt mit einer die Drehachse aufweisenden Schnittebene die Schaltvorrichtung, wobei der Aktor eine Spule sowie einen Dauermagneten aufweist, welcher mittels eines Halteelements starr mit dem Drehzylinder gekoppelt ist, wobei das Halteelement aus einem Weichmagnetischen Material gebildet ist,
- Fig. 4: in einer perspektivischen Ansicht den Drehzylinder mit der darin aufgenommenen Omega-förmigen ersten Kontaktbrücke und der darin aufgenommenen Omega-förmigen zweiten Kontaktbrücke, wobei zwischen der ersten Kontaktbrücke ein Zylinderzwischenboden des Drehzylinders angeordnet ist,
- Fig. 5a: in einer perspektivischen Ansicht die Aufnahme für den Drehzylinder, wobei die Aufnahme sich zur Drehachse hin erstreckende Rippen aufweist, an deren Innenseiten die Gegenkontakte angeordnet sind,
- Fig. 5b: in einer perspektivischen Ansicht die Aufnahme gemäß der Fig. 5a, wobei in der Aufnahme ein Isolierteil angeordnet ist, dessen Stege zwischen den Rippen der Aufnahme angeordnet sind,
- Fig. 6a: in einer perspektivischen Ansicht das am Dauermagneten rotationsfest angeordnete Halteelement, wobei das Halteelement eine Abdeckung aufweist, welche den Dauermagneten teilweise abdeckt, und wobei die Abdeckung eine kreissegmentförmige Abdeckungs-Aussparung aufweist,
- Fig. 6b: in einer perspektivischen Ansicht den am Halteelement gehaltenen Dauermagneten, wobei die Spule auf der dem Halteelement abgewandten Seite des Dauermagneten angeordnet ist, und wobei eine Spulenachse der Spule parallel zum Dauermagneten verläuft,
- Fig. 7: in einer perspektivischen Ansicht ein Gehäuse, in welchem das Halteelement drehbar gelagert ist, wobei das Gehäuse keilförmige Anschlagselemente für die Abdeckung-Aussparung aufweist,
- Fig. 8a: schematisch einen Querschnitt der Schaltvorrichtung mit einer durch die erste Kontaktbrücke aufgespannten Schnittebene, wobei die Schaltvorrichtung für jeden der Versorgungszweige jeweils einen lastseitigen ersten Gegenkontakt und einen dem jeweiligen Versorgungszweig zugeordneten netzseitigen ersten Gegenkontakt aufweist, wobei einer der lastseitigen ersten Gegenkontakte mittels der ersten Kontaktbrücke elektrisch mit dem an den ersten Versorgungszweig angeschlossenen netzseitigen ersten Gegenkontakt verbunden ist,
- Fig. 8b: schematisch einen Querschnitt der Schaltvorrichtung gemäß der Fig. 4a, wobei durch eine Rotation des Drehzylinders der andere der lastseitigen ersten Gegenkontakte mittels der ersten Kontaktbrücke mit dem an den zweiten Versorgungszweig angeschlossenen netzseitigen ersten Gegenkontakt verbunden ist, und
- Fig. 8c: schematisch einen Querschnitt einer alternativen Ausgestaltung der Schaltvorrichtung, wobei lediglich ein einziger Versorgungszweig für die Last vorgesehen ist, und wobei durch eine Rotation des Drehzylinders dieser Versorgungszweig mittels der ersten Kontaktbrücke mit der Last verbindbar oder von dieser trennbar ist.

Einander entsprechende Teile und Größen sind in allen Figuren stets mit gleichen Bezugszeichen versehen.

In der Fig. 1 ist schematisch ein Schaltungsaufbau gezeigt, bei welchem mittels einer Schaltvorrichtung 2 eine Last 4 von einem ersten Versorgungszweig 6 eines Versorgungsnetzes 8 auf einen zweiten Versorgungszweig 10 des Versorgungsnetzes 8 und umgekehrt geschaltet werden kann. Dabei ist der erste Versorgungszweig 6 beispielsweise als ein Gleichstromnetz mit einer Spannung von 380 V und der zweite Versorgungszweig 10 als ein Wechselstromnetz mit einer Spannung von 277 V ausgebildet. Zum Zwecke einer verbesserten Übersicht ist der zweite Versorgungszweig 10 strichpunktiert dargestellt.

Dabei ist die Last 4 zwischen einem ersten Lastanschluss 12 der Schaltvorrichtung 2 und einem zweiten Lastanschluss 14 der Schaltvorrichtung 2 geschaltet. Zum Verbinden des ersten Lastanschlusses 12 mit dem ersten Versorgungszweig 6 oder mit dem zweiten Versorgungszweig 10, sowie zum Verbinden des zweiten Lastanschlusses 14 mit dem ersten Versorgungszweig 6 oder mit dem zweiten Versorgungszweig 10 weist die Schaltvorrichtung 2 jeweils einen Schalter 16 auf. Die beiden Schalter 16 bilden ein Schaltsystem und sind dabei mittels eines Aktors 18 zwischen entsprechenden Schalterstellungen umstellbar. Der Aktor 18 wiederum ist von einer Steuereinheit 20 angesteuert.

Um die Last 4 bei einem Ausfall des mit dieser verbundenen Versorgungszweigs 6 oder 10 ohne eine Beeinträchtigung zu betreiben, schalten die Schalter 16 entsprechend auf den jeweils anderen Versorgungszweig 10 bzw. 6. Hierzu weist die Schaltvorrichtung 2, wie insbesondere in der Fig. 2 und der Fig. 3 erkennbar ist, einen um eine Drehachse D rotatorisch verstellbaren Drehzylinder 22 mit einer Mantelfläche 24 auf, wobei der Drehzylinder 22 mittels des Aktors 18 drehverstellbar ist. Des Weiteren weist die Schaltvorrichtung 2 eine im Drehzylinder 22 rotationsfest aufgenommene erste Kontaktbrücke 26 auf, an deren Enden jeweils zwei Kontakte 28 angeordnet sind, wobei die Kontakte 28 in einer jeweiligen Aussparung 30 der Mantelfläche 24 des Drehzylinders 22 einsitzen und in einer zur Drehachse D senkrechten Radialrichtung R über die Mantelfläche 24 hinausragen.

Zudem weist die Schaltvorrichtung eine zweite Kontaktbrücke 32 auf, welche ebenfalls im Drehzylinder 22 aufgenommen ist (Fig. 4), und an deren beiden Enden jeweils zwei Kontakte 28 angeordnet ist. Zwischen der ersten Kontaktbrücke 26 und der zweiten Kontaktbrücke 32 ist dabei ein an die Mantelfläche 24 des Drehzylinders 22 angeformter Zylinderzwischenboden 34 des Drehzylinders 22 angeordnet. Zudem sind die erste Kontaktbrücke 26 und die zweite Kontaktbrücke 32 bezüglich der Drehachse D zueinander um 90° verdreht. Die an den Kontaktbrücken 26 und 32 angeordneten Kontakte 28 sind somit in zueinander beabstandeten und parallelen (Kontakt-)Ebenen angeordnet, welche senkrecht zur Drehachse D orientiert sind.

Des Weiteren weist die Schaltvorrichtung 2 eine in ein Gehäuse 36 integrierte Aufnahme 38 für den Drehzylinder 22 auf. Die Aufnahme 38 weist radial einwärts gerichtete Rippen 40 auf, in welchen Gegenkontakte 42, 42', 44, 44', 46, 46', 48, 48' an der der Drehachse D zugewandten Seite der jeweiligen Rippe 40 angeordnet sind, vgl. insbesondere Fig. 5a. Die Schaltvorrichtung 2 weist zum Verbinden des ersten Lastanschlusses 12 mit dem ersten Versorgungszweige 6 den lastseitigen ersten Gegenkontakt 42 und den netzseitigen ersten Gegenkontakt 44 auf. Zum Verbinden des ersten Lastanschlusses 12 mit dem zweiten Versorgungszweig 10 weist die Schaltvorrichtung 2 den lastseitigen ersten Gegenkontakt 42' und den netzseitigen ersten Gegenkontakt 44' auf. Dabei liegen die zu verbindenden Gegenkontakte 42, 44 bzw. 42', 44' bezüglich der Drehachse D einander jeweils gegenüber.

In analoger Weise weist die Schaltvorrichtung 2 zum Verbinden des zweiten Lastanschlusses 14 mit dem ersten Versorgungszweige 6 den lastseitiger zweiten Gegenkontakt 46 und den netzseitigen zweiten Gegenkontakt 48 auf. Zum Verbinden des zweiten Lastanschlusses 14 mit dem zweiten Versorgungszweig 10 weist die Schaltvorrichtung 2 den lastseitigen zweiten Gegenkontakt 46' und den netzseitigen zweiten Gegenkontakt 48` auf. Dabei liegen die zu verbindenden Gegenkontakte 46, 48 bzw. 46', 48' bezüglich der Drehachse D einander jeweils gegenüber.

Zudem ist zwischen den Gegenkontakten 44 und 44' sowie zwischen den Gegenkontakten 48 und 48` bezüglich der Drehachse D jeweils ein 45°-Winkel gebildet.

Die Gegenkontakte 42, 42`, 44, 44` zum Schalten des ersten Lastanschlusses 12 sind dabei in einer gemeinsamen, senkrecht zur Drehachse D orientierten (Gegenkontakt-)Ebene angeordnet, Die Gegenkontakte 46, 46', 48, 48` zum Schalten des zweiten Lastanschlusses 14 sind dabei in einer gemeinsamen zu dieser (Gegenkontakt-)Ebene parallelen und beabstandeten weiteren (Gegenkontakt-)Ebene angeordnet. Diese beiden Ebenen entsprechen dabei den (Kontakt-)Ebenen, welche die Kontakte 28 der ersten Kontaktbrücke 26 bzw. der zweiten Kontaktbrücke 32 aufweisen.

Wie insbesondere in der Fig. 5b erkennbar ist, weist die Schaltvorrichtung 2 ein käfigartiges Isolierelement 50 auf, dessen Streben 52 bezügliche einer Drehrichtung um die Drehachse D zwischen den Rippen 40 der Aufnahme 38 angeordnet sind. So ist zwischen dem Drehzylinder 22 und den Rippen 40 sowie zwischen dem Drehzylinder 22 und den Streben 52 ein ringförmiger (Lösch-)Spalt 54 mit einer Spaltbreite b, welche weniger als 200 µm beträgt, gebildet.

Aufgrund einer solchen geringen Spaltbreite b wird ein gegebenenfalls bei einem Schaltvorgang erzeugter (gebildeter) Lichtbogen im Spalt 54 auf eine vergleichsweise große Fläche ausgedehnt und somit gekühlt. Infolge dessen ist ein Erlöschen des Lichtbogens beschleunigt.

Weiterhin ist das Isolierelement 50 zur Unterstützung des Löschens des beim Schalten gegebenenfalls gebildeten Lichtbogens aus einem Material, insbesondere Polyoxymethylen (POM), gebildet, welches bei einer Einwirkung des Lichtbogens auf dieses ein Löschgas abgibt.

Wie insbesondere in den Figuren 2 und 4 zu erkennen ist, ist die erste Kontaktbrücke 26 und die zweite Kontaktbrücke 32 als eine Omega-förmige Blattfeder ausgebildet, sodass die Kontakte 28 federelastisch in Radialrichtung R verstellbar sind. Somit ist ein Anpressdruck (Kontaktdruck) der Kontakte 28 an die Gegenkontakte 42, 42', 44, 44', 46, 46', 48, 48' erhöht und eine vergleichsweise zuverlässige elektrische Kontaktierung realisiert.

Die erste Kontaktbrücke 26 und die zweite Kontaktbrücke 32 weisen dabei jeweils zwei Schlitze 56 auf, welche sich von den Enden der jeweiligen Kontaktbrücke 26 bzw. 32 ausgehend in einer mittels dieser aufgespannten und senkrecht zur Drehachse D orientierten Ebene verlaufen. Aufgrund der Schlitze 56 sind je Ende der jeweiligen Kontaktbrücken 26 bzw. 32 zwei zueinander parallel verlaufende Brückenschenkeln 58 gebildet, wobei an jedem der Brückenschenkel 58 einer der Kontakte 28 angeordnet ist. Also ist an einem der Brückenschenkel 58 einer der Kontakt 28 und am anderen Brückenschenkel ein weiterer der Kontakte 28 angeordnet. Folglich ist ein gleichmäßiger Kontaktdruck der Kontakte 28 gegen die Gegenkontakte 42, 42', 44, 44', 46, 46', 48, 48' auch bei entlang der Drehachse D unebenen Rippen 40 und/oder der Gegenkontakte 42, 42', 44, 44', 46, 46', 48, 48' ermöglicht.

Zur Unterstützung der Federung, bzw. zur Erhöhung der in Radialrichtung R auf die Kontakte 28 wirkenden (Feder-)Kraft, ist für jede Kontaktbrücke 26 und 32 eine Hilfsfeder 60 vorgesehen, welche die Enden der jeweils zugeordneten Kontaktbrücke 26 bzw. 32 mit einer in Radialrichtung R mit einer zusätzlichen Federkraft beaufschlagt. Die Hilfsfeder 60 ist dabei ebenfalls Omega-förmig und konzentrisch zur zugeordneten Kontaktbrücke 26 bzw. 32 angeordnet und an dieser befestigt. Hierzu weist die Hilfsfeder 60 Nasen 62 auf, welche in den Schlitzen 56 der zugeordneten Kontaktbrücke 26 bzw. 32 aufgenommen sind.

Die Rippen 40 weisen des Weiteren eine Wölbung zur Drehachse D hin auf (vgl. auch Fig. 8a und Fig. 8b). Mit anderen Worten ist der Abstand in Radialrichtung R endseitig der jeweiligen Rippe 40 bezüglich einer Drehrichtung um die Drehachse D größer als in einem zentralen (Mitten-)Bereich der Rippe 40.

Auf diese Weise wird im Zuge einer Drehbewegung der Kontakte 28 zu einem der Gegenkontakte 42, 42', 44, 44', 46, 46', 48, 48' hin, ein Druck des Kontaktes 28 gegen die Rippe 40 gleichmäßig größer, so dass die Drehverstellung gleichmäßig aufgrund einer damit einhergehenden Reibung zwischen dem Kontakt 28 und der Rippe 40 abgebremst wird.

Der Aktor 18 der Schaltvorrichtung 2 weist einen scheibenförmigen und sich in einer senkrecht zur Drehachse D erstreckenden Dauermagneten 64 auf, welcher mittels eines Halteelements 66 rotationsfest mit dem Drehzylinder 22 gekoppelt (verbunden) ist, vgl. insbesondere Figuren 2, 3, 6a und 6b. Hierzu weist der an der Mantelfläche 24 des Drehzylinders 22 angeformte Zylinderzwischenboden 34 eine Schraubaufnahme 68 für eine Schraube 70 auf, mittels welcher der Drehzylinder 22 am Halteelement 66 schraubbefestigt ist. Weiterhin ist das Halteelement 66 mittels Lager 72 drehbar im Gehäuse 36 gelagert.

Weiterhin weist der Aktor 18 eine Spule 74 auf. Diese dient der Erzeugung eines Magnetfeldes, welches aufgrund der Wechselwirkung mit dem Magnetfeld des Dauermagneten 64 eine Drehverstellung dessen und aufgrund der Kopplung des Drehzylinders 22 mit dem darin aufgenommenen Kontaktbrücken 26 und 32 bewirkt. Hierzu weist der Dauermagnet 64 zwei halbkreisförmige Sektoren 76 auf, deren magnetische Polarisation im Wesentlichen zueinander entgegen gerichtet und parallel zur Drehachse D gerichtet ist. Eine Trennebene T der beiden Sektoren ist dabei parallel zur Drehachse D, wobei die Drehachse D in der Trennebene angeordnet ist.

Die Achse der Spule 74 erstreckt sich dabei senkrecht zu Drehachse D. Die Spule 74 umfasst einen weichmagnetischen Kern 75, an dessen beiden Enden jeweils ein aus einem weichmagnetischen Material gebildeter Polschuh 77 mit einer zum Dauermagneten 64 parallel orientierten (Magnetpol-)Fläche angeordnet ist.

Das Halteelement 66 weist eine aus einem weichmagnetischen Material gebildete Abdeckung 78 für den Dauermagneten 64 auf. Dabei ist die Abdeckung 78 an der der Spule 74 abgewandten Seite des Dauermagneten 64 angeordnet und überdeckt diese Seite in einer (Axial-)Richtung parallel zur Drehachse D teilweise. Das Halteelement 66 und insbesondere dessen Abdeckung 78 dienen der Führung des magnetischen Feldes im Bereich des Dauermagneten 64, so dass bei einer Bestromung der Spule 74 eine vergleichsweise schnellen Feldverdrängung des Magnetfeldes des Dauermagneten 64 erfolgt, was in einer vergleichsweise schnelle Drehung des Dauermagneten 64 resultiert.

Die Ausdehnung der Abdeckung 78 beträgt in Axialrichtung weniger als der deren Ausdehnung in Radialrichtung. Somit ist die Abdeckung 78 möglichst flach bezüglich einer Richtung entlang der Drehachse und deren Trägheitsmoment reduziert. Zur weiteren Reduzierung des Trägheitsmoments ist die Abdeckung 78 stufenförmig ausgebildet. Dabei nimmt die Ausdehnung in Axialrichtung zur Drehachse D hin zu. Allenfalls ist deren Ausdehnung in Axialrichtung, also parallel zur Drehachse D allerdings derart gewählt, dass eine ausreichende Aufnahme des magnetischen Flusses für die Drehverstellung realisierbar ist.

Der Dauermagnet 64 weist ferner eine Kerbe 80 als Montagehilfe auf. Diese ist in der Trennebene T der beiden Sektoren 76 angeordnet.

Die Spule 74 weist dabei eine Induktivität kleiner als 0,5 mH und/oder einen ohmschen Widerstand kleiner als 0,5 Ohm auf. Dies ermöglicht einen vergleichsweise schnellen Anstieg eines Spulenstromes. Folglich ist ein entsprechend schneller Anstieg der Feldstärke des bei der Bestromung der Spule von dieser erzeugten Magnetfeldes und somit eine entsprechend schnelle Drehverstellung des Dauermagneten mit den mit diesem rotationsfest gekoppelten Kontaktbrücken 26 und 32 realisiert.

Die Steuereinheit 20 weist nicht weiter dargestellte und an die Spule 74 angeschlossene Kondensatoren auf, mittels welchen in entsprechend kurzer Zeit der Spulenstrom bereitgestellt werden kann.

Die Abdeckung 78 weist zwei bezüglich der Drehachse D einander gegenüberliegende und kreissegmentförmige Abdeckungs-Aussparungen 82 auf. Bei einer Drehung des Halteelements 66 wirken die die Abdeckungs-Aussparung 82 in der jeweiligen Drehrichtung begrenzenden Wände 84 der Abdeckung 78 einen Anschlag für ein am Gehäuse angeformtes und keilförmiges Anschlagelement 86 (Fig. 7). Dieses ragt in Radialrichtung R zwischen die Wände 84. Auf diese Weise ist eine Drehbewegung des Halteelements 66 und somit der Kontaktbrücken 26 und 32 in beide Drehrichtungen um die Drehachse D begrenzt.

Die Wände 84 sind dabei derart angeordnet, dass der maximal mögliche Drehwinkel des Halteelements 66, hier 45°, zwischen den Endpositionen, also zwischen den maximal möglichen Verstellpositionen (Auslenkungen) der beiden Drehrichtungen, den Winkelabständen der netzseitigen ersten Gegenkontakte 44 und 44' sowie der netzseitigen zweiten Gegenkontakte 48 und 48` zueinander bezüglich der Drehachse D entspricht.

Die Figuren 8a und 8b zeigen schematisch die Schaltvorrichtung 2 in einem Querschnitt, wobei die Schnittebene senkrecht zur Drehachse und durch die ersten Gegenkontakte 42, 42', 44, 44` verläuft. Dementsprechend sind die zweiten Gegenkontakte 46, 46', 48, 48' außerhalb dieser Schnittebene angeordnet. Zum Zwecke einer besseren Verständlichkeit sind diese Gegenkontakte 46, 46', 48, 48' punktiert dargestellt.

In der Fig. 8a ist die Lage der ersten Kontaktbrücke 26 entsprechend der ersten Endposition bezüglich der entsprechenden Drehrichtung um die Drehachse D, in welcher Endposition eine weitere Drehung in dieser Drehrichtung mittels des Anschlagelements 86 verhindert ist. Dabei sind mittels der ersten Kontaktbrücke 26 der netzseitige, dem ersten Versorgungszweig 6 zugeordnete, erste Gegenkontakt 44 und der lastseitige erste Gegenkontakt 42 elektrisch miteinander verbunden. Durch eine Drehung des Drehzylinders 22 und damit einhergehend der ersten Kontaktbrücke 26 in der mittels des Pfeils dargestellten Drehrichtung (gemäß der Darstellung der Fig. 8a entgegen des Uhrzeigersinns) wird die elektrische Verbindung der beiden ersten Gegenkontakte 42 und 44 getrennt.

Die Fig. 8b zeigt die Lage der ersten Kontaktbrücke 26 entsprechend der zweiten Endposition bezüglich der entsprechenden Drehrichtung um die Drehachse D. Hierbei sind mittels der ersten Kontaktbrücke 26 der dem zweiten Versorgungszweig 10 zugeordnete netzseitige erste Gegenkontakt 44' und der lastseitige erste Gegenkontakt 42' elektrisch miteinander verbunden. Durch eine Drehung des Drehzylinders 22 und damit einhergehend der ersten Kontaktbrücke 26 in der mittels des Pfeils dargestellten Drehrichtung (gemäß der Darstellung der Fig. 8b im Uhrzeigersinn) wird die elektrische Verbindung der beiden ersten Gegenkontakte 42' und 44' getrennt.

Analoges gilt für die zweite Kontaktbrücke 32 und die zweiten Gegenkontakte 46, 46', 48, 48`.

Zusammenfassend sind die Schalter 16 jeweils mittels der ersten Kontaktbrücke 26 und der zweiten Kontaktbrücke 32 und die an deren Enden angeordneten Kontakten 28 gebildet, so dass bei entsprechender Verstellposition mittels der ersten Kontaktbrücke 26 und mittels der zweiten Kontaktbrücke 32 die netzseitigen Gegenkontakte 44, 44', 48, 48` und die entsprechenden lastseitigen Gegenkontakt 42, 42 bzw. 46, 46' miteinander verbunden sind.

In der Fig. 8c ist eine alternative Ausgestaltung der Schaltvorrichtung 2 dargestellt. Hierbei weist die Schaltvorrichtung 2 lediglich einen ersten netzseitigen Gegenkontakt 44 und einen lastseitigen ersten Gegenkontakt 42 auf, welcher mittels der ersten Kontaktbrücke 26 elektrisch verbunden werden kann. Die oben dargestellten Ausführungen gelten für diese Ausgestaltung der Schaltvorrichtung 2 analog. Insbesondere ist die Drehbewegung des Halteelemtents 66 derart begrenzt, dass in einer der Endpositionen der erste netzseitige Gegenkontakt 44 und der lastseitige ersten Gegenkontakt 42 mittels der ersten Kontaktbrücke 26 miteinander verbunden sind. In der anderen Endposition sind die beiden Gegenkontakte 42 und 44 galvanisch voneinander getrennt. Zusammenfassend dient die alternative Ausgestaltung der Schaltvorrichtung 2 gemäß der Fig. 8c also zum Trennen oder zum Zuschalten des (einzigen) ersten Versorgungszweigs 6 von bzw. an die Last 4.

In weiteren werden nicht beanspruchte Ausführungsformen beschrieben. So ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher Aufnahme eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, und wobei zum Schalten eines für die Last 4 vorgesehenen ersten Lastanschlusses 12 von einem ersten Versorgungszweig 6 auf einen zweiten Versorgungszweig 10 des Versorgungsnetzes 8 für jeden der Versorgungszweige 6, 10 jeweils ein lastseitiger erster Gegenkontakt 42 und ein dem jeweiligen Versorgungszweig 6, 10 zugeordneter netzseitiger erster Gegenkontakt 44 vorgesehen sind.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26 und eine darin aufgenommene zweite Kontaktbrücke 32, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 und zwei weitere der Gegenkontakte 42, 42', 44, 44', 46, 46', 48, 48' mittels der zweiten Kontaktbrücke 32 elektrisch verbunden oder die Gegenkontakte 42, 42', 44, 44', 46, 46', 48, 48' elektrisch getrennt sind, wobei zwischen der ersten Kontaktbrücke 26 und der zweiten Kontaktbrücke 32 ein Zylinderzwischenboden 34 des Drehzylinders 22 angeordnet ist, und wobei die erste Kontaktbrücke 26 und die zweite Kontaktbrücke 32 bezüglich der Drehachse D zueinander verdreht angeordnet sind.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, wobei der Aktor 18 einen mittels eines aus weichmagnetischem Material gebildeten Halteelements 66 rotationsfest mit dem Drehzylinder 22 gekoppelten Dauermagneten 64 sowie eine Spule 74 zur Erzeugung eines eine Rotation des Drehzylinders 22 bewirkenden Magnetfeldes aufweist, und wobei der Dauermagnet 64 scheibenförmig ausgebildet ist und sich in einer senkrecht zur Drehachse D orientierten Ebene erstreckt.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, wobei der Aktor 18 einen mittels eines Halteelements 66 rotationsfest mit dem Drehzylinder 22 gekoppelten Dauermagneten 64 sowie eine Spule 74 zur Erzeugung eines eine Rotation des Drehzylinders 22 bewirkenden Magnetfeldes aufweist, und wobei das Halteelement 66, insbesondere zur Führung des magnetischen Feldes im Bereich des Dauermagneten 64, eine aus weichmagnetischem Material gebildete Abdeckung 78 aufweist, welche auf der der Spule 74 abgewandten Seite des Dauermagneten 64 angeordnet ist und diese Seite des Dauermagneten 64 zumindest teilweise überdeckt.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, wobei der Aktor 18 einen rotationsfest mit dem Drehzylinder 22 gekoppelten Dauermagneten 64 sowie eine Spule 74 zur Erzeugung eines eine Rotation des Drehzylinders 22 bewirkenden Magnetfeldes aufweist, wobei der Dauermagnet 64 mittels eines Halteelements 66 rotationsfest mit dem Drehzylinder 22 gekoppelt ist, und wobei eine Drehbewegung des Halteelements 66 in beide Drehrichtungen um die Drehachse D begrenzt ist.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, wobei die erste Kontaktbrücke 26 zwei Schlitze 56 aufweist, welche sich jeweils unter Bildung von entsprechenden Brückenschenkeln 58 von den Enden der entsprechenden Kontaktbrücke 26, 32 ausgehend in einer Ebene senkrecht zur Drehachse D erstrecken, wobei an jedem der Brückenschenkel 58 ein Kontakt 28 angeordnet ist.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, wobei eine Hilfsfeder 60 vorgesehen ist, welche die Enden der ersten Kontaktbrücke 26 oder der zweiten Kontaktbrücke 32 mit einer Federkraft in einer senkrecht zur Drehachse orientierten Radialrichtung R beaufschlagt.

Weiterhin ist eine Schaltvorrichtung 2 zum Schalten einer elektrischen Last 4 an einem Versorgungsnetz 8 als eine eigenständige Erfindung anzusehen, welche einen um eine Drehachse D rotatorisch verstellbaren Drehzylinder 22 mit einer Mantelfläche 24, einen Aktor 18 zum Drehverstellen des Drehzylinders 22, eine im Drehzylinder 22 rotationsfest aufgenommene erste Kontaktbrücke 26, an deren Enden jeweils ein Kontakt 28 angeordnet ist, wobei die Kontakte 28 in einer jeweiligen Aussparung 30 der Mantelfläche 24 des Drehzylinders 22 einsitzen und über die Mantelfläche 24 hinausragen, und eine Aufnahme 38 für den Drehzylinder 22, in welcher eine Anzahl an Gegenkontakten 42, 42', 44, 44', 46, 46', 48, 48' angeordnet ist, wobei die Gegenkontakte 42, 42', 44, 44', 46, 46', 48, 48' derart angeordnet sind, dass durch ein Drehverstellen des Drehzylinders 22 zwei der Gegenkontakte 42, 42', 44, 44', 46, 46', 48, 48' mittels der ersten Kontaktbrücke 26 elektrisch verbunden oder die Gegenkontakte 42, 42', 44, 44', 46, 46', 48, 48' elektrisch getrennt sind, wobei die Aufnahme 38 radial einwärts gerichtete Rippen 40 aufweist, in welchen die Gegenkontakte 42, 42', 44, 44', 46, 46', 48, 48' an deren der Drehachse D zugewandten Seite angeordnet sind, und wobei axiale Streben 52 eines käfigartigen Isolierelements 50 zwischen den Rippen 40 der Aufnahme 38 angeordnet sind.

### Bezugszeichenliste

- 2: Schaltvorrichtung
- 4: Last
- 6: erster Versorgungszweig
- 8: Versorgungsnetz
- 10: zweiter Versorgungszweig
- 12: erster Lastanschluss
- 14: zweiter Lastanschluss
- 16: Schalter
- 18: Aktor
- 20: Steuereinheit
- 22: Drehzylinder
- 24: Mantelfläche
- 26: erste Kontaktbrücke
- 28: Kontakt
- 30: Aussparung
- 32: zweite Kontaktbrücke
- 34: Zylinderzwischenboden
- 36: Gehäuse
- 38: Aufnahme
- 40: Rippe
- 42, 42`: lastseitiger erster Gegenkontakt
- 44, 44': netzseitiger erster Gegenkontakt
- 46, 46': lastseitiger zweiter Gegenkontakt
- 48, 48': netzseitiger zweiter Gegenkontakt
- 50: Isolierelement
- 52: Strebe
- 54: Spalt
- 56: Schlitz
- 58: Brückenschenkel
- 60: Hilfsfeder
- 62: Nase
- 64: Dauermagnet
- 66: Halteelement
- 68: Schraubaufnahme
- 70: Schraube
- 72: Lager
- 74: Spule
- 75: (Spulen-)Kern
- 76: Sektor
- 77: Polschuh
- 78: Abdeckung
- 80: Kerbe
- 82: Abdeckungs-Aussparung
- 84: Wand
- 86: Anschlagelement

- b: Spaltbreite
- D: Drehachse
- R: Radialrichtung
- T: Trennebene

## Patentansprüche

1. Schaltvorrichtung (2) zum Schalten einer elektrischen Last (4) an einem Versorgungsnetz (8), aufweisend
- einen um eine Drehachse (D) rotatorisch verstellbaren Drehzylinder (22) mit einer Mantelfläche (24),
- einen Aktor (18) zum Drehverstellen des Drehzylinders (22),
- eine im Drehzylinder (22) rotationsfest aufgenommene erste Kontaktbrücke (26), an deren Enden jeweils ein Kontakt (28) angeordnet ist, wobei die Kontakte (28) in einer jeweiligen Aussparung (30) der Mantelfläche (24) des Drehzylinders (22) einsitzen und über die Mantelfläche (24) hinausragen, und
- eine Aufnahme (38) für den Drehzylinder (22), in welcher eine Anzahl an Gegenkontakte (42, 42', 44, 44', 46, 46', 48, 48') derart angeordnet ist, dass durch ein Drehverstellen des Drehzylinders (22) zwei der Gegenkontakte (42, 42', 44, 44', 46, 46', 48, 48') mittels der ersten Kontaktbrücke (26) elektrisch verbunden oder die Gegenkontakte (42, 42', 44, 44', 46, 46', 48, 48') elektrisch getrennt sind,
**dadurch gekennzeichnet,**
- **dass** der Aktor (18) einen rotationsfest mit dem Drehzylinder (22) gekoppelten Dauermagneten (64) sowie eine Spule (74) zur Erzeugung eines eine Rotation des Drehzylinders (22) bewirkenden Magnetfeldes aufweist, wobei der Dauermagnet (64) scheibenförmig ausgebildet ist und sich in einer senkrecht zur Drehachse (D) orientierten Ebene erstreckt, und
- **dass** der Dauermagnet (64) zwei, insbesondere halbkreisförmige, Sektoren (76) aufweist, wobei die magnetische Polarisation der beiden Sektoren (76) in bzw. entgegen einer parallel zur Drehachse (D) verlaufenden Richtung gerichtet ist.

2. Schaltvorrichtung (2) nach Anspruch 1,
**gekennzeichnet dadurch,**
**dass** zum Schalten eines für die Last (4) vorgesehenen ersten Lastanschlusses (12) von einem ersten Versorgungszweig (6) auf einen zweiten Versorgungszweig (10) des Versorgungsnetzes (8) für jeden der Versorgungszweige (6, 10) jeweils ein lastseitiger erster Gegenkontakt (42) und ein dem jeweiligen Versorgungszweig (6, 10) zugeordneter netzseitiger erster Gegenkontakt (44) vorgesehen sind.

3. Schaltvorrichtung (2) nach Anspruch 2,
**gekennzeichnet durch**
dass zum Schalten eines für die Last (4) vorgesehenen zweiten Lastanschlusses (14) vom ersten Versorgungszweig (6) auf den zweiten Versorgungszweig (10) des Versorgungsnetzes (8) eine zweite Kontaktbrücke (32) und für jeden der Versorgungszweige (6, 10) jeweils ein lastseitiger zweiter Gegenkontakt (46) und ein dem jeweiligen Versorgungszweig (6, 10) zugeordneter netzseitiger zweiter Gegenkontakt (48) vorgesehen sind.

4. Schaltvorrichtung (2) nach Anspruch 3,
**dadurch gekennzeichnet**
- **dass** die zweite Kontaktbrücke (32) im Drehzylinder (22) aufgenommen ist,
- **dass** zwischen der ersten Kontaktbrücke (26) und der zweiten Kontaktbrücke (32) ein Zylinderzwischenboden (34) des Drehzylinders (22) angeordnet ist, und
- **dass** die erste Kontaktbrücke (26) und die zweite Kontaktbrücke (32) bezüglich der Drehachse (D) zueinander verdreht angeordnet sind.

5. Schaltvorrichtung (2) nach einem der Ansprüche 1 bis 4,
**dadurch gekennzeichnet,**
- **dass** der Dauermagnet (64) mittels eines Halteelements (66) rotationsfest mit dem Drehzylinder (22) gekoppelt ist, und/ oder
- **dass** das Halteelement (66), insbesondere zur Führung des magnetischen Feldes im Bereich des Dauermagneten (64), eine aus einem weichmagnetischen Material gebildete Abdeckung (78) aufweist, welche auf der der Spule (74) abgewandten Seite des Dauermagneten (64) angeordnet ist und diese Seite des Dauermagneten (64) zumindest teilweise überdeckt.

6. Schaltvorrichtung (2) nach Anspruch 5,
**dadurch gekennzeichnet,**
**dass** eine Drehbewegung des Halteelements (66) in beide Drehrichtungen um die Drehachse (D) begrenzt ist.

7. Schaltvorrichtung (2) nach einem der Ansprüche 1 bis 6,
**dadurch gekennzeichnet,**
**dass** die Spule (74) des Aktors (18) eine Induktivität kleiner als 0,5 mH und/oder einen ohmschen Widerstand kleiner als 0,5 Ohm aufweist.

8. Schaltvorrichtung (2) nach einem der Ansprüche 1 bis 7,
**dadurch gekennzeichnet,**
**dass** die erste Kontaktbrücke (26) und/oder die zweite Kontaktbrücke (32) jeweils als eine Blattfeder ausgebildet ist, wobei die an deren Enden befestigten Kontakte (28) federelastisch in Radialrichtung (R) verstellbar sind.

9. Schaltvorrichtung (2) nach Anspruch 8,
**dadurch gekennzeichnet,**
**dass** die erste Kontaktbrücke (26) und/oder die zweite Kontaktbrücke (32) jeweils zwei Schlitze (56) aufweist, welche sich jeweils unter Bildung von entsprechenden Brückenschenkeln (58) von den Enden der entsprechenden Kontaktbrücke (26, 32) ausgehend in einer Ebene senkrecht zur Drehachse (D) erstrecken, wobei an jedem der Brückenschenkel (58) ein Kontakt (28) angeordnet ist.

10. Schaltvorrichtung (2) nach einem der Anspruch 1 bis 9,
**gekennzeichnet durch**,
eine Hilfsfeder (60), welche die Enden der ersten Kontaktbrücke (26) oder der zweiten Kontaktbrücke (32) mit einer Federkraft in Radialrichtung (R) beaufschlagt.

11. Schaltvorrichtung (2) nach einem der Anspruch 1 bis 10,
**dadurch gekennzeichnet,**
**dass** die Aufnahme (38) radial einwärts gerichtete Rippen (40) aufweist, in welchen die Gegenkontakte (42, 42', 44, 44', 46, 46', 48, 48') an deren der Drehachse (D) zugewandten Seite angeordnet sind.

12. Schaltvorrichtung (2) nach Anspruch 11,
**dadurch gekennzeichnet,**
**dass** die Rippen (40) der Aufnahme (38) zur Drehachse (D) hin gewölbt sind.

13. Schaltvorrichtung (2) nach Anspruch 11 oder 12,
**gekennzeichnet durch**
ein käfigartiges Isolierelement (50) mit axialen Streben (52), zwischen denen die Rippen (40) der Aufnahme (38) angeordnet sind.

14. Schaltvorrichtung (2) nach Anspruch 13,
**dadurch gekennzeichnet,**
**dass** zwischen dem Drehzylinder (22) und den Rippen (40) sowie zwischen dem Drehzylinder (22) und den Streben (52) ein ringförmiger Spalt (54) gebildet ist, dessen Spaltbreite (b) zwischen 50 µm und 200 µm beträgt.

## Claims

1. Switching device (2) for switching an electrical load (4) on a supply network (8), comprising
- a rotary cylinder (22) with a lateral surface (24), which is rotationally moveable about an axis of rotation (D),
- an actuator (18) for rotation of the rotary cylinder (22),
- a first contact bridge (26) accommodated in the rotary cylinder (22) in a rotationally fixed manner, at each end of which a contact (28) is arranged, the contacts (28) being seated in a respective recess (30) in the lateral surface (24) of the rotary cylinder (22) and projecting beyond the lateral surface (24), and
- a receptacle (38) for the rotary cylinder (22), in which a number of mating contacts (42, 42', 44, 44', 46, 46', 48, 48') are arranged in such a way that by means of a rotary displacement of the rotary cylinder (22) two of the mating contacts (42, 42', 44, 44', 46, 46', 48, 48') are electrically connected by means of the first contact bridge (26) or the mating contacts (42, 42', 44, 44', 46, 46', 48, 48') are electrically disconnected,
**characterized in**
- **that** the actuator (18) has a permanent magnet (64) coupled in a rotationally fixed manner to the rotary cylinder (22) and a coil (74) for generating a magnetic field, which causes the rotary cylinder (22) to rotate, the permanent magnet (64) being disc-shaped and extending in a plane oriented perpendicular to the axis of rotation (D), and
- **that** the permanent magnet (64) has two, in particular semicircular, sectors (76), the magnetic polarization of the two sectors (76) being oriented in or respectively counter to a direction running parallel to the axis of rotation (D).

2. Switching device (2) according to claim 1,
**characterized in**
**that**, for switching a first load connection (12) provided for the load (4) from a first supply branch (6) to a second supply branch (10) of the supply network (8), a load-side first mating contact (42) and a mains-side first mating contact (44) assigned to the respective supply branch (6, 10) are provided for each of the supply branches (6, 10).

3. Switching device (2) according to claim 2,
**characterized in**
**that** a second contact bridge (32) is provided for switching a second load connection (14) provided for the load (4) from the first supply branch (6) to the second supply branch (10) of the supply network (8), and for each of the supply branches (6, 10) in each case a load-side second mating contact (46) and a mains-side second mating contact (48) assigned to the respective supply branch (6, 10) are provided.

4. Switching device (2) according to claim 3,
**characterized in**
- **that** the second contact bridge (32) is accommodated in the rotary cylinder (22),
- **that** an intermediate cylinder base (34) of the rotary cylinder (22) is arranged between the first contact bridge (26) and the second contact bridge (32), and
- **that** the first contact bridge (26) and the second contact bridge (32) are arranged rotated relative to each other with respect to the axis of rotation (D).

5. Switching device (2) according to one of claims 1 to 4,
**characterized in**
- **that** the permanent magnet (64) is coupled to the rotary cylinder (22) in a rotationally fixed manner by means of a holding element (66), and/or
- **that** the holding element (66), in particular for guiding the magnetic field in the region of the permanent magnet (64), has a cover (78) formed from a soft magnetic material, which is arranged on the side of the permanent magnet (64) facing away from the coil (74) and at least partially covers this side of the permanent magnet (64).

6. Switching device (2) according to claim 5,
**characterized in**
**that** a rotary movement of the holding element (66) is limited in both directions of rotation about the axis of rotation (D).

7. Switching device (2) according to one of claims 1 to 6,
**characterized in**
**that** the coil (74) of the actuator (18) has an inductance of less than 0.5 mH and/or an ohmic resistance of less than 0.5 ohm.

8. Switching device (2) according to one of claims 1 to 7,
**characterized in**
**that** the first contact bridge (26) and/or the second contact bridge (32) are each designed as a leaf spring, the contacts (28) attached to the ends thereof being spring elastically moveable in the radial direction (R).

9. Switching device (2) according to claim 8,
**characterized in**
**that** the first contact bridge (26) and/or the second contact bridge (32) each has two slots (56), which each extend from the ends of the corresponding contact bridge (26, 32) in a plane perpendicular to the axis of rotation (D) forming corresponding bridge legs (58), a contact (28) being arranged on each of the bridge legs (58).

10. Switching device (2) according to one of claims 1 to 9,
**characterized by**
an auxiliary spring (60), which applies a spring force in the radial direction (R) to the ends of the first contact bridge (26) or the second contact bridge (32).

11. Switching device (2) according to one of claims 1 to 10,
**characterized in**
**that** the receptacle (38) has radially inwardly directed ribs (40), in which the mating contacts (42, 42', 44, 44', 46, 46', 48, 48') are arranged on their side facing the axis of rotation (D).

12. Switching device (2) according to claim 11,
**characterized in**
**that** the ribs (40) of the receptacle (38) are curved towards the axis of rotation (D).

13. Switching device (2) according to claim 11 or 12,
**characterized by**
a cage-like insulating element (50) with axial struts (52), between which the ribs (40) of the receptacle (38) are arranged.

14. Switching device (2) according to claim 13,
**characterized in**
**that** an annular gap (54) is formed between the rotary cylinder (22) and the ribs (40) and between the rotary cylinder (22) and the struts (52), the gap width (b) of which is between 50 µm and 200 µm.

## Revendications

1. Dispositif de commutation (2) pour commuter une charge électrique (4) sur un réseau d'alimentation (8), comprenant
- un cylindre rotatif (22) réglable en rotation autour d'un axe de rotation (D) et comportant une surface (24),
- un actionneur (18) pour le réglage en rotation du cylindre rotatif (22),
- un premier pont de contact (26) logé de manière fixe en rotation dans le cylindre rotatif (22), à chacune des extrémités duquel est disposé un contact (28), les contacts (28) étant logés dans un évidement (30) respectif de la surface latérale (24) du cylindre rotatif (22) et dépassant de la surface latérale (24), et
- un logement (38) pour le cylindre rotatif (22), dans lequel un certain nombre de contre-contacts (42, 42', 44, 44', 46, 46', 48, 48') sont disposés de telle sorte que, par un réglage en rotation du cylindre rotatif (22), deux des contre-contacts (42, 42', 44, 44', 46, 46', 48, 48') sont reliés électriquement au moyen du premier pont de contact (26) ou les contre-contacts (42, 42', 44, 44', 46, 46', 48, 48') sont séparés électriquement,
**caractérisé en ce**
- **que** l'actionneur (18) comprend un aimant permanent (64) couplé de manière fixe au cylindre rotatif (22) et une bobine (74) pour générer un champ magnétique provoquant une rotation du cylindre rotatif (22), l'aimant permanent (64) étant réalisé en forme de disque et s'étendant dans un plan orienté perpendiculairement à l'axe de rotation (D), et
- **que** l'aimant permanent (64) comprend deux secteurs (76), en particulier semi-circulaires, la polarisation magnétique des deux secteurs (76) étant orientée dans une direction parallèle à l'axe de rotation (D) ou respectivement à l'opposé de celle-ci.

2. Dispositif de commutation (2) selon la revendication 1,
**caractérisé en ce**
**que** pour la commutation d'une première connexion de charge (12) prévu pour la charge (4) d'une première branche d'alimentation (6) sur une deuxième branche d'alimentation (10) du réseau d'alimentation (8), il est prévu pour chacune des branches d'alimentation (6, 10) respectivement un premier contre-contact (42) côté charge et un premier contre-contact (44) côté réseau associé à la branche d'alimentation (6, 10) respective.

3. Dispositif de commutation (2) selon la revendication 2,
**caractérisé en ce**
**que**, pour la commutation d'une deuxième connexion de charge (14) prévu pour la charge (4) de la première branche d'alimentation (6) sur la deuxième branche d'alimentation (10) du réseau d'alimentation (8), un deuxième pont de contact (32) est prévu et pour chacune des branches d'alimentation (6, 10) respectivement un deuxième contre-contact (46) côté charge et un deuxième contre-contact (48) côté réseau associé à la branche d'alimentation (6, 10) respective.

4. Dispositif de commutation (2) selon la revendication 3,
**caractérisé en ce**
- **que** le deuxième pont de contact (32) est logé dans le cylindre rotatif (22),
- **qu'**un fond intermédiaire de cylindre (34) du cylindre rotatif (22) est disposé entre le premier pont de contact (26) et le deuxième pont de contact (32), et
- **que** le premier pont de contact (26) et le deuxième pont de contact (32) sont disposés de manière à être tournés l'un par rapport à l'autre par rapport à l'axe de rotation (D).

5. Dispositif de commutation (2) selon l'une des revendications 1 à 4,
**caractérisé en ce**
- **que** l'aimant permanent (64) est couplé de manière fixe en rotation au cylindre rotatif (22) au moyen d'un élément de maintien (66), et/ou
- **que** l'élément de maintien (66) comprend, en particulier pour le guidage du champ magnétique dans la zone de l'aimant permanent (64), un recouvrement (78) formé d'un matériau magnétique doux, qui est disposé sur le côté de l'aimant permanent (64) opposé à la bobine (74) et qui recouvre au moins partiellement ce côté de l'aimant permanent (64).

6. Dispositif de commutation (2) selon la revendication 5,
**caractérisé en ce**
**qu'**un mouvement de rotation de l'élément de retenue (66) est limité dans les deux sens de rotation autour de l'axe de rotation (D).

7. Dispositif de commutation (2) selon l'une des revendications 1 à 6,
**caractérisé en ce**
**que** la bobine (74) de l'actionneur (18) a une inductance inférieure à 0,5 mH et/ou une résistance ohmique inférieure à 0,5 ohm.

8. Dispositif de commutation (2) selon l'une des revendications 1 à 7,
**caractérisé en ce**
**que** le premier pont de contact (26) et/ou le deuxième pont de contact (32) est réalisé respectivement sous la forme d'un ressort à lame, les contacts (28) fixés à leurs extrémités étant réglables élastiquement dans la direction radiale (R).

9. Dispositif de commutation (2) selon la revendication 8,
**caractérisé en ce**
**que** le premier pont de contact (26) et/ou le deuxième pont de contact (32) comprend respectivement deux fentes (56), qui s'étendent respectivement en formant des branches de pont (58) correspondantes à partir des extrémités du pont de contact (26, 32) correspondant dans un plan perpendiculaire à l'axe de rotation (D), un contact (28) étant disposé sur chacune des branches de pont (58).

10. Dispositif de commutation (2) selon l'une des revendications 1 à 9,
**caractérisé par**
un ressort auxiliaire (60), qui applique une force élastique dans la direction radiale (R) aux extrémités du premier pont de contact (26) ou du deuxième pont de contact (32).

11. Dispositif de commutation (2) selon l'une des revendications 1 à 10,
**caractérisé en ce**
**que** le logement (38) comprend des nervures (40) orientées radialement vers l'intérieur, dans lesquelles les contre-contacts (42, 42', 44, 44', 46, 46', 48, 48') sont disposés sur leur côté tourné vers l'axe de rotation (D).

12. Dispositif de commutation (2) selon la revendication 11,
**caractérisé en ce**
**que** les nervures (40) du logement (38) sont incurvées vers l'axe de rotation (D).

13. Dispositif de commutation (2) selon la revendication 11 ou 12,
**caractérisé par**
un élément isolant en forme de cage (50) avec des entretoises axiales (52) entre lesquelles sont disposées les nervures (40) du logement (38).

14. Dispositif de commutation (2) selon la revendication 13,
caractérisé en ce
un espace annulaire (54) est formé entre le cylindre rotatif (22) et les nervures (40) et entre le cylindre rotatif (22) et les entretoises (52), dont la largeur de l'espace (b) est comprise entre 50 µm et 200 µm.
